# EUROPÄISCHE PATENTSCHRIFT

(11) **EP 1 923 653 B1**
(45) Veröffentlichungstag und Bekanntmachung des Hinweises auf die Patenterteilung: **03.02.2010**
(21) Anmeldenummer: 06023588.4
(22) Anmeldetag: 14.11.2006
(51) Int. Cl.: F28F 9/02

(54) **Wärmeübertrager**
Heat exchanger
Échangeur de chaleur

(43) Veröffentlichungstag der Anmeldung: 21.05.2008
(73) Patentinhaber: Modine Manufacturing Company, Racine, Wisconsin 53403-2552 (US)
(72) Erfinder: Roll, Helmut, 72574 Bad Urach (DE)
(74) Vertreter: Wolter, Klaus-Dietrich

(56) Entgegenhaltungen:
- EP-A- 1 522 814
- EP-B1- 0 864 839
- WO-A-2005/050120
- DE-A1- 19 819 247
- US-A- 3 920 069
- US-A1- 2002 029 872

## Beschreibung

Die Erfindung betrifft einen Wärmeübertrager als Löt - oder Schweißkonstruktion, der Schmal - und Breitseiten aufweisende Flachrohre und Wellrippen sowie Sammelkästen besitzt, die als zwei schalenartige Teile ausgeführt sind, wobei die beiden Teile in einer Mittellängsebene des Wärmeübertragers oder in einer dazu parallelen Ebene zusammengesetzt sind.

Dieser Wärmeübertrager ist aus dem EP 864 839B1 und aus anderen Veröffentlichungen bekannt.
Der bekannte Wärmeübertrager besitzt keine Rohrböden sondern aufgeweitete Rohrenden, die blockartig aneinander gefügt sind. Der Abschlussrand jedes zweiteiligen Sammelkastens umgreift bündig abschließend den Block aus Rohrenden. Der bekannte Wärmeübertrager besitzt den Vorteil, dass etwas weniger Werkstoff, bspw. Aluminiumblech, eingesetzt werden könnte, da - wie erwähnt - Rohrböden nicht vorhanden sind. Das Einsatzgewicht des Wärmeübertragers wird dadurch jedoch nur unwesentlich reduziert, weil das Aufweiten der Rohrenden vergleichsweise größere Wanddicken der Flachrohre erfordert, wodurch die erwähnten Einsparungen zum Teil wieder rückgängig gemacht werden. Ferner wird wegen der Durchführung des Umformvorganges an jedem einzelnen Rohrende ein nicht unwesentlicher Mehraufwand erzeugt. Es kann auch angenommen werden, dass die bekannte Konstruktion löttechnische Probleme bereitet, die sich in zu hohen Ausschuss - oder Nacharbeitsraten auswirken, wenn nicht ganz besonders sorgfältige Vorbehandlungen für den Lötprozess durchgeführt werden. Ferner könnte es wünschenswert sein, die gleichmäßige Verteilung des in dem Sammelkasten strömenden Mediums auf die einzelnen Flachrohre zu verbessern.

Die Aufgabe der Erfindung besteht in der Bereitstellung eines Wärmeübertragers, der den Einsatz von Flachrohren mit dünneren Wanddicken gestattet, bzw. der die oben erwähnten Nachteile zumindest abschwächen kann.
Die erfindungsgemäße Lösung ergibt sich bei dem Wärmeübertrager dadurch, dass er mit den Merkmalen des Anspruchs 1 ausgestattet wird.
Weil die zwei schalenartigen Teile mit in Abständen angeordneten Vorsprüngen ausgestattet sind, die im Bereich der Schmalseiten in die Enden der Flachrohre eingreifen, können Rohre mit dünneren Wanddicken eingesetzt werden, da eine Aufweitung der Rohrenden nicht vorgenommen werden muss. Ferner wurde der Vorteil erzielt, dass die löttechnisch kritischen Verbindungsstellen gut zugänglich sind, weshalb sie im Bedarfsfall nachbehandelt werden können. In einer zweiten Lötoperation können Leckagen beseitigt werden. Es wurde allerdings in zahlreichen Versuchen auch festgestellt, dass die Lötergebnisse vergleichsweise hervorragend sind, sodass der Umfang für Nachbehandlungen sehr gering ausfällt. In funktioneller Hinsicht weist der erfindungsgemäße Wärmeübertrager ein ausgesprochen vorteilhaftes Verhältnis zwischen seiner gesamten Querschnittsfläche zur effektiven Wärmetauschfläche auf. Es kann deshalb der zur Verfügung stehende Bauraum gut ausgenutzt werden.
Es ist vorgesehen, dass die Enden der Flachrohre in Öffnungen von Rohrhaltern stecken, wobei die Flachrohre beidseitig der Rohrböden einen Überstand aufweisen. Im Unterschied zu den Öffnungen in bekannten Rohrböden, werden die Flachrohrenden in den Öffnungen der Rohrhalter nicht um den gesamten Umfang vom Öffnungsrand eingefasst.

Dabei ist es besonders von Vorteil, dass die schalenartigen Teile an den Rändern des Rohrhalters anliegen, wobei die Vorsprünge im Bereich der Überstände in die Enden der Flachrohre eingreifen, wobei sie innen in den Schmalseiten der Flachrohre anliegen.
Es ist möglich, dass das eine schalenartige Teil identisch mit dem anderen schalenartigen Teil ausgebildet wird, wobei die Verbindung der zwei Teile etwa in der Mittellängsebene des Wärmeübertragers angeordnet ist. Dass an einem der schalenartigen Teile ein Stutzen oder dergleichen ausgebildet sein sollte und insofern keine Identität der Teile vorliegen könnte, bleibt hier unberücksichtigt.
Gegenwärtig wird jedoch bevorzugt vorgesehen, dass das eine schalenartige Teil schalenartig ausgebildet ist und das andere schalenartige Teil etwa eben ausgebildet ist, wobei die Verbindung der zwei Teile in einer zur Mittellängsebene parallelen Ebene liegt. Im Sinne des vorliegenden Vorschlags sind also im Wesentlichen ebene Teile auch schalenartige Teile. Im Sinne des Vorschlags muss die Mittellängsebene oder eine dazu parallele Ebene nicht wirklich eben sein. Der Begriff zeigt lediglich eine quer durch die Breitseiten der Flachrohre sich erstreckende Orientierung an. Die Verbindung der Teile könnte zum Beispiel entlang einer gewellten Ausbildung der Verbindungsränder der Teile vorgenommen werden
Es ist vorgesehen, dass die schalenartigen Teile geeignete Mittel aufweisen, mit denen sie löt - oder schweißgerecht zusammengehalten werden.
Die Mittel können als am Rand der Teile angeordnete Laschen und Kerben oder dergleichen ausgebildet sind, die beim Zusammenfügen der Teile ineinander greifen
Die Mittel können demgegenüber als an wenigstens einem der Teile ausgebildete, nach innen gerichtete Umformungen gestaltet sein, die so ausgeführt sind, dass sich die Teile verbinden lassen, beispielsweise im Sinne eine Vorfixierung zusammen stecken lassen.
Die nach innen gerichteten Umformungen sind gemäß einem weiteren fakultativen Merkmal so ausgebildet, dass sie strömungslenkende Eigenschaften besitzen, die die gleichmäßige Verteilung des Mediums auf die Flachrohre befördern.
Weiter ist vorgesehen, dass die zusammengefügten schalenartigen Teile zu den Stirnseiten des Wärmeübertragers hin Öffnungen aufweisen, wobei Seitenteile oder Kappen vorhanden sind, die die Öffnungen verschließen. Als Alternative zu dieser Ausbildung kann vorgesehen werden, dass wenigstens eines der schalenartigen Teile so verformt ist, dass im zusammengefügten Zustand der Teile keine Öffnungen vorhanden sind. Damit entfällt die Notwendigkeit des Vorsehens von Seitenteilen bzw. von Verschlüssen.
Weitere Merkmale gehen aus den beigefügten Patentansprüchen hervor.
Die Erfindung wird im Anschluss in einigen bevorzugten Ausführungsbeispielen beschrieben, wozu auf die beiliegenden Zeichnungen Bezug genommen wird. Die Beschreibung kann weitere Merkmale und Vorteile enthalten, die bisher noch nicht erwähnt wurden.
Die Fig. 1 zeigt eine perspektivische Ansicht auf einen erfindungsgemäßen Wärmeübertrager.
Die Fig. 2 zeigt einen vergrößerten Ausschnitt aus der Fig. 1.
Die Fig. 3 zeigt diesen Ausschnitt in Explosionsdarstellung.
Die Fig. 4 - 7 zeigen ein modifiziertes Ausführungsbeispiel in verschiedenen Ansichten.

Bei dem Wärmeübertrager, der in den Figuren dargestellt ist, soll es sich um einen mittels Kühlluft gekühlten Ladeluftkühler für Kraftfahrzeuganwendungen handeln, ohne damit andere Wärmeübertrager und deren Anwendungen irgendwie ausschließen zu wollen. Sondern, ganz im Gegenteil, sind andere Wärmeübertrager und deren Anwendungen ausdrücklich vorgesehen jedoch in den Figuren nicht gezeigt worden.
Wie dem Fachmann bestens geläufig ist, besitzt der Wärmeübertrager an einem Sammelkasten **3** eine Eintrittsöffnung **36** für zu kühlende Ladeluft und am anderen Sammelkasten **3** eine Austrittsöffnung **35** für gekühlte Ladeluft. Die Kühlluft strömt im Sinne des Blockpfeiles durch die nicht eingezeichneten Wellrippen **2,** die zwischen den Breitseiten **12** der Flachrohre **1** angeordnet sind. Im Übrigen ist die Art der Durchströmung des Wärmeübertragers im Zusammenhang mit dem vorliegenden Vorschlag nicht von Interesse, sondern sie dient nur der Erklärung der Darstellung in der Fig. 1. Der Zusammenbau des in der Fig. 1 gezeigten Wärmeübertragers kann beispielsweise wie folgt vorgenommen werden. Die Flachrohre **1** werden abwechselnd mit den Wellrippen **2** zu einem Stapel zusammengesetzt. Dann werden Rohrhalter **4** an beiden Enden der Flachrohre **1** angesetzt. (Fig. 3) Die Rohrhalter **4** weisen Öffnungen **40** auf, die sich bis in den Rand **41** der Rohrhalter **4** erstrecken, wodurch sich die Rohrhalter **4** unter anderem von sonst üblichen Rohrböden unterscheiden. Die Öffnungen **40** können erforderlichenfalls und in bekannter Weise mit einem kragenartigen zu den Wellrippen **2** hinweisenden Durchzug versehen sein, um die Verlötung mit den Flachrohrenden zu verbessern. Die Flachrohrenden müssen nicht nach innen zum Sammelkasten **3** hin überstehen. (nicht deutlich erkennbar) Das Ansetzen der Rohrhalter **4** kann so erfolgen, dass die Rohrhalter **4** quer zu ihrer Längsrichtung auf die Enden der Flachrohre **1** geschoben werden. Die Flachrohre 1 haben einen vom Maß her geringfügigen aber funktionsmäßig wichtigen Überstand **5** über die beiden Längsränder **41** des Rohrhalters **4.** Dann werden an beiden gegenüberliegenden Enden der Flachrohre **1** die Sammelkästen **3** an den Rohrhaltern **4** angefügt. Schließlich werden die in diesem Ausführungsbeispiel vorgesehenen Seitenteile **70** angesetzt, wie aus den Figuren erkennbar ist.
Die Sammelkästen **3** bestehen aus zwei schalenartigen Teilen **31** und **32,** wobei das eine schalenartige Teil **31** eine deutliche "offene" Schalenform aufweist und das andere schalenartige Teil **32** ziemlich flach ausgebildet ist. Es könnte auch völlig eben sein. Da in den gezeigten Ausführungsbeispielen, wie erwähnt, Seitenteile **70** vorgesehen sind, verbleiben nach dem Zusammenfügen der beiden schalenartigen Teile **31, 32** zwei stirnseitige Öffnungen **33,** die mittels Kappen **71,** die Teil der Seitenteile **70** sind, verschlossen werden. Es könnten auch einzelne Verschlusskappen vorgesehen werden, und die Seitenteile können auch entfallen. (nicht gezeigt) Die Seitenteile **70** besitzen einen Dehnungsschlitz **72,** der betriebsmäßige durch Temperaturwechsel verursachte Expansionen und Kontraktionen gestattet. In den Ausführungsbeispielen, die in den Fig. 1 - 3 gezeigt sind, werden die Teile **31** und **32** um ihren zu verbindenden Umfang herum mittels Laschen **61** und Kerben **62** provisorisch verbunden, die die vorne erwähnten Mittel **6** zum Verbinden darstellen. Die zwei schalenartigen Teile **31, 32** sind mit in Abständen angeordneten Vorsprüngen **30** ausgestattet, die im Bereich der Schmalseiten **11** in die Enden der Flachrohre **1** eingreifen. Die Abstände der Vorsprünge **30** entsprechen exakt den Abständen der Flachrohre **1,** sodass die Sammelkästen **3** in Längsrichtung der Flachrohre **1** auf die Enden derselben geschoben werden können, wobei jeder Vorsprung **30** in ein Flachrohrende eingreift, und zwar exakt in den jeweiligen oben erwähnten Überstand **5.** In der Fig. 2 wurde im Bereich von vier Vorsprüngen **30** und Flachrohren **1** ein Ausschnitt gezeichnet, weshalb die in den Flachrohrenden sitzenden Vorsprünge **30** zu sehen sind. Wie insbesondere die Fig. 3 erkennen lässt, hat man die Vorsprünge **30** mit einer entsprechenden leicht konischen Form ausgebildet, damit dieselben einerseits leichter in die Flachrohrenden gleiten können und andererseits aber auch dort dicht anliegen, damit gute Lötergebnisse erreicht werden. Der Erfinder hat die Ränder der Vorsprünge **30** sogar recht scharfkantig ausgebildet, weil festgestellt wurde, dass sich vorhandene Längentoleranzen der Flachrohre **1** dadurch gut kompensieren lassen, indem die scharfen Kanten der Vorsprünge **30** sich in die Rohrwand der etwas längeren Flachrohre **1** einschneiden, was zu der erwähnten Kompensation der Toleranzen führt. Darüber hinaus wurde festgestellt, dass die Vorsprünge **30** die Rohrwände unter Spannung halten, wodurch das so genannten "Einfallen" der Flachrohre **1** während des Lötprozesses verhindert wird. Das "Einfallen" kann zu fehlerhaften Lötverbindungen führen. Es ist erkennbar, dass sich in jedem Flachrohrende **1** zwei Vorsprünge **30** befinden, die sich jeweils in den beiden Schmalseiten **11** innen anschmiegen, und zu der erwähnten Zugspannung in der Rohrwand führen. Ferner ist der Wärmeübertrager mit einer Haltevorrichtung **80** ausgestattet, die beispielsweise an Haken **81** oder dergleichen aufgesteckt werden kann, die sich im gezeigten Fall am Teil **32** befinden. Die Haltevorrichtung **80** kann auch aus Kunststoff sein.

Im Übrigen möchte die Anmelderin auf die gegenwärtig noch nicht veröffentlichte internationale Patentanmeldung PCT/EP 2006 / 001487 aufmerksam machen. Dort sind weitere Einzelheiten gezeigt und beschrieben worden.

In den beiden schalenartigen Teilen **31, 32** wurden nach innen gerichtete Umformungen **65** ausgebildet, die einerseits bekanntermaßen die Stabilität verbessern, weshalb auch die Teile **31, 32** recht dünnwandig ausgebildet werden können. Andererseits ist beabsichtigt, mittels dieser nach innen gerichteten "Beulen" Einfluss auf die Strömungsverteilung zu nehmen. Bekanntlich werden die mittleren Rohre eines Wärmetauschers oftmals besser durchströmt als diejenigen, die am Rand liegen. Dadurch wird einerseits ein unerwünschtes Temperaturgefälle hervorgerufen und andererseits oft auch nicht die maximal mögliche Kühlleistung erzielt. Diesen Nachteilen soll durch eine gezielte Geometrie der Umformungen **65** begegnet werden. Die Umformungen **65** können sich, wie gezeigt, an beiden Teilen **31, 32** oder auch nur an einem der Teile befinden.
Die Fig. 4 -7 zeigen nun eine modifizierte Ausführungsform, die auch dem zuletzt genannten Aspekt entgegenkommt, und die darüber hinaus die provisorische Verbindung der beiden Teile **31, 32** erlaubt, weshalb auf die Laschen **61** und Kerben **62** des ersten Ausführungsbeispiels verzichtet werden kann. An der Umformung **65** des einen Teils wurde ein Fortsatz **66** ausgebildet, der in eine Öffnung **67** oder in eine andere mit dem Fortsatz **66** korrespondierende Ausformung **65** des anderen Teils eingepresst werden kann. Die perspektivischen Darstellungen eines Sammelkastens **3** bzw. eines Teils des Wärmetauschers mit Sammelkasten **3** aus unterschiedlichen Richtungen sind selbsterklärend und benötigen nach Ansicht der Anmelderin keiner weiteren Ausführung. Es versteht sich, dass es sich beim Bezugszeichen **67** nicht unbedingt um eine Öffnung handeln muss. Die Teile **31, 32** bzw. **65, 66, 67** sollten korrespondieren, damit der Zweck erreicht wird, der darin besteht, die Teile **31, 32** zu halten und auch die Strömung zu beeinflussen, was insbesondere die Fig. 4 und 5 verdeutlichen, was allerdings auch im ersten Ausführungsbeispiel mit Hilfe der dortigen Ausformungen **65** geschieht.

## Patentansprüche

1. Wärmeübertrager als Löt - oder Schweißkonstruktion, der Schmal - und Breitseiten (11, 12) aufweisende Flachrohre (1) und Wellrippen (2) sowie Sammelkästen (3) besitzt, die als zwei schalenartige Teile (31, 32) ausgeführt sind, wobei die beiden Teile (31, 32) in einer Mittellängsebene des Wärmeübertragers oder in einer dazu parallelen Ebene zusammengesetzt sind, **dadurch gekennzeichnet, dass** die zwei schalenartigen Teile (31, 32) mit in Abständen angeordneten Vorsprüngen (30) ausgestattet sind, die im Bereich der Schmalseiten in die Enden der Flachrohre (1) eingreifen.

2. Wärmeübertrager nach Anspruch 1, **dadurch gekennzeichnet, dass** die Enden der Flachrohre (1) in Öffnungen (40) von Rohrhaltern (4) stecken, wobei die Flachrohre (1) beidseitig der Rohrhalter (4) einen Überstand (5) aufweisen.

3. Wärmeübertrager nach den Ansprüchen 1 und 2, **dadurch gekennzeichnet, dass** die schalenartigen Teile (31,32) an den Rändern (41) des Rohrhalters (4) anliegen, wobei die Vorsprünge (30) im Bereich der Überstände (5) in die Enden der Flachrohre (1) eingreifen, wobei sie innen in den Schmalseiten (11) der Flachrohre (1) anliegen.

4. Wärmeübertrager nach einem der vorstehenden Ansprüche, **dadurch gekennzeichnet, dass** das eine schalenartige Teil (31) etwa identisch mit dem anderen schalenartigen Teil (32) ausgebildet ist, wobei die Verbindung der zwei Teile (31, 32) etwa in der Mittellängsebene des Wärmeübertragers erfolgt.

5. Wärmeübertager nach einem der Ansprüche 1-3, **dadurch gekennzeichnet, dass** das eine schalenartige Teil (31) schalenartig ausgebildet ist und das andere schalenartige Teil (32) etwa eben ausgebildet ist, wobei die Verbindung der zwei Teile (31, 32) in einer zur Mittellängsebene parallelen Ebene liegt.

6. Wärmeübertrager nach einem der vorstehenden Ansprüche, **dadurch gekennzeichnet, dass** die schalenartigen Teile (31, 32) Mittel (6) aufweisen, mit denen sie löt - oder schweißgerecht zusammengehalten werden.

7. Wärmeübertrager nach Anspruch 6, **dadurch gekennzeichnet, dass** die Mittel (6) als am Rand der Teile (31, 32) angeordnete Laschen (61) und Kerben (62) oder dergleichen ausgebildet sind.

8. Wärmeübertrager nach Anspruch 6, **dadurch gekennzeichnet, dass** die Mittel (6) als an wenigstens einem der Teile (31, 32) ausgebildete, nach innen gerichtete Umformungen (65) gestaltet sind, die so ausgebildet sind, dass sich die Teile (31, 32) verbinden lassen.

9. Wärmeübertrager nach Anspruch 1 und 8, **dadurch gekennzeichnet, dass** die nach innen gerichteten Umformungen (65) so ausgebildet sind, dass sie strömungslenkende Eigenschaften besitzen, die die gleichmäßige Verteilung des Mediums auf die Flachrohre (1) befördern.

10. Wärmeübertrager nach einem der vorstehenden Ansprüche, **dadurch gekennzeichnet, dass** die zusammengefügten schalenartigen Teile (31, 32) zu den Stirnseiten des Wärmeübertragers hin Öffnungen (33) aufweisen, wobei Seitenteile (70) vorhanden sind, die die Öffnungen (33) verschließen.

11. Wärmeübertrager nach einem der Ansprüche 1 - 9, **dadurch gekennzeichnet, dass** wenigstens eines der schalenartigen Teile (31, 32) so verformt ist, das im zusammengefügten Zustand der Teile (31, 32) keine stirnseitigen Öffnungen (33) vorhanden sind.

## Claims

1. Heat exchanger as a soldered or welded structure, which comprises flat tubes (1) having narrow sides (11) and broad sides (12), and corrugated fins (2) as well as collecting boxes (3) which are embodied as two shell-like parts (31, 32), wherein the two parts (31, 32) are joined together in a central longitudinal plane of the heat exchanger or in a plane which is parallel thereto, **characterized in that** the two shell-like parts (31, 32) are equipped with projections (30) which are arranged at intervals and engage in the ends of the flat tubes (1) in the region of the narrow sides.

2. Heat exchanger according to Claim 1, **characterized in that** the ends of the flat tubes (1) plug into openings (40) in tube holders (4), wherein the flat tubes (1) have a protruding portion (5) on each side of the tube holders (4).

3. Heat exchanger according to Claims 1 and 2, **characterized in that** the shell-like parts (31, 32) bear against the edges (41) of the tube holder (4), wherein the projections (30) engage in the ends of the flat tubes (1) in the region of the protruding portions (5), wherein they bear on the inside in the narrow sides (11) of the flat tubes (1).

4. Heat exchanger according to one of the preceding claims, **characterized in that** the one shell-like part (31) is embodied so as to be approximately identical to the other shell-like part (32), wherein the connection between the two parts (31, 32) is made approximately in the central longitudinal plane of the heat exchanger.

5. Heat exchanger according to one of Claims 1-3, **characterized in that** the one shell-like part (31) is embodied in a shell-like fashion and the other shell-like part (32) is embodied in an approximately planar fashion, wherein the connection between the two parts (31, 32) is made in a plane which is parallel to the central longitudinal plane.

6. Heat exchanger according to one of the preceding claims, **characterized in that** the shell-like parts (31, 32) have means (6) with which they are held together in a way which is suitable for soldering or welding.

7. Heat exchanger according to Claim 6, **characterized in that** the means (6) are embodied as tabs (61) and notches (62) which are arranged at the edge of the parts (31, 32).

8. Heat exchanger according to Claim 6, **characterized in that** the means (6) are configured as shaped portions (65) which are formed on at least one of the parts (31, 32), are directed inwards and are formed in such a way that the parts (31, 32) can be connected.

9. Heat exchanger according to Claims 1 and 8, **characterized in that** the shaped portions (65) which are directed inward are formed in such a way that they have flow directing properties which promote the uniform distribution of the medium among the flat tubes (1).

10. Heat exchanger according to one of the preceding claims, **characterized in that** the shell-like parts (31, 32) which have been joined together have openings (33) toward the end sides of the heat exchanger, wherein side parts (70) which close off the openings (33) are present.

11. Heat exchanger according to one of Claims 1-9, **characterized in that** at least one of the shell-like parts (31, 32) is shaped in such a way that in the state in which the parts (31, 32) are joined together no end side openings (33) are present.

## Revendications

1. Echangeur de chaleur se présentant sous la forme d'une construction brasée ou soudée, qui comporte des tubes plats (1) présentant des faces étroites et des faces larges (11, 12) et des nervures ondulées (2) ainsi que des caissons collecteurs (3), qui sont réalisés sous la forme de deux pièces en forme de coquille (31, 32), dans lequel les deux pièces (31, 32) sont assemblées dans un plan longitudinal médian de l'échangeur de chaleur ou dans un plan parallèle à celui-ci, **caractérisé en ce que** les deux pièces en forme de coquille (31, 32) sont dotées de saillies espacées (30) qui s'engagent dans les extrémités des tubes plats (1) dans la région des faces étroites

2. Echangeur de chaleur selon la revendication 1, **caractérisé en ce que** les extrémités des tubes plats (1) pénètrent dans des ouvertures (40) de supports de tubes (4), dans lequel les tubes plats (1) présentent un dépassement (5) de part et d'autre des supports de tubes (4).

3. Echangeur de chaleur selon les revendications 1 et 2, **caractérisé en ce que** les pièces en forme de coquille (31, 32) sont appliquées sur les bords (41) du support de tubes (4), dans lequel les saillies (30) s'engagent dans les extrémités des tubes plats (1) dans la région des dépassements (5), et dans lequel elles s'appliquent intérieurement dans les faces étroites (11) des tubes plats (1).

4. Echangeur de chaleur selon l'une quelconque des revendications précédentes, **caractérisé en ce qu'**une première pièce en forme de coquille (31) est sensiblement identique à l'autre pièce en forme de coquille (32), dans lequel l'assemblage des deux pièces (31, 32) est réalisé sensiblement dans le plan longitudinal médian de l'échangeur de chaleur.

5. Echangeur de chaleur selon l'une quelconque des revendications 1 à 3, **caractérisé en ce qu'**une pièce en forme de coquille (31) est réalisée en forme de coquille et l'autre pièce en forme de coquille (32) est sensiblement plane, dans lequel l'assemblage des deux pièces (31, 32) est situé dans un plan parallèle au plan longitudinal médian.

6. Echangeur de chaleur selon l'une quelconque des revendications précédentes, **caractérisé en ce que** les pièces en forme de coquille (31, 32) présentent des moyens (6) avec lesquels elles sont solidarisées pour le brasage ou le soudage.

7. Echangeur de chaleur selon la revendication 6, **caractérisé en ce que** les moyens (6) se présentent sous la forme de pattes (61) et d'encoches (62) disposées sur le bord des pièces (31, 32).

8. Echangeur de chaleur selon la revendication 6, **caractérisé en ce que** les moyens (6) sont réalisés sous la forme de déformations (65) dirigées vers l'intérieur, réalisées sur au moins une des pièces (31, 32), qui sont configurées de telle manière que les pièces (31, 32) puissent être assemblées.

9. Echangeur de chaleur selon les revendications 1 et 8, **caractérisé en ce que** les déformations dirigées vers l'intérieur (65) sont configurées de telle manière qu'elles présentent des propriétés de déviation de l'écoulement, qui favorisent la répartition uniforme du fluide sur les tubes plats (1).

10. Echangeur de chaleur selon l'une quelconque des revendications précédentes, **caractérisé en ce que** les pièces en forme coquille assemblées (31, 32) présentent des ouvertures (33) orientées vers les faces frontales de l'échangeur de chaleur, dans lequel il se trouve des pièces latérales (70), qui ferment les ouvertures (33).

11. Echangeur de chaleur selon l'une quelconque des revendications 1 à 9, **caractérisé en ce qu'**au moins une des pièces en forme de coquille (31, 32) est déformée de telle manière qu'à l'état assemblé des pièces (31, 32), il n'y ait pas d'ouvertures frontales (33).
